# EUROPÄISCHE PATENTSCHRIFT

(11) **EP 4 341 016 B1**
(45) Veröffentlichungstag und Bekanntmachung des Hinweises auf die Patenterteilung: **16.07.2025**
(21) Anmeldenummer: 22730726.1
(22) Anmeldetag: 19.05.2022
(51) Int. Cl.: B21B 37/68

(54) **VERFAHREN ZUM BETREIBEN EINES WALZGERÜSTES**
METHOD FOR OPERATING A ROLL STAND
PROCÉDÉ DE FONCTIONNEMENT D'UNE CAGE DE LAMINAGE

(30) Priorität: 21.05.2021 DE 102021205275
(43) Veröffentlichungstag der Anmeldung: 27.03.2024
(73) Patentinhaber: SMS group GmbH, 41069 Mönchengladbach (DE)
(72) Erfinder: HORN, Peter, 57271 Hilchenbach (DE); ZIELENBACH, Michael, 57074 Siegen (DE); DEGNER, Michael, 44267 Dortmund (DE); JEPSEN, Olaf Norman, 57072 Siegen (DE); SPILL, Kerstin, 57250 Netphen (DE)
(74) Vertreter: Kross, Ulrich
(86) Internationale Anmeldenummer: PCT/EP2022/063555
(87) Internationale Veröffentlichungsnummer: WO 2022/243425

(56) Entgegenhaltungen:
- WO-A1-2006/119984
- WO-A1-2018/095717
- DE-A1- 102007 035 283
- DE-A1- 102009 060 823

## Beschreibung

Die Erfindung betrifft ein Verfahren zum Betreiben eines Walzgerüstes zum Walzen von einem Metallband. Das Walzgerüst hat im Einlauf und/oder im Auslauf - in Transportrichtung des Metallbandes gesehen - auf mindestens einer der beiden Seiten Seitenführungslineale angeordnet zum Führen des Metallbandes. Derartige Verfahren zum Betreiben eines Walzgerüstes sind dem Stand der Technik grundsätzlich bekannt.

Die EP 698428 B1 offenbart ein Verfahren zur Dickenregelung unter Zugrundelegung einer Positionsmessung in den Biegezylindern des Walzgerüstes. Die internationale Patentanmeldung WO 03/053604 beschreibt ein Verfahren zur Regelung des Walzspaltes des Walzgerüstes, wobei empfohlen wird, dass in dem Walzgerüst jedem Biegezylinder ein Positions- oder Weggeber zugeordnet ist. Die von dem Positions- oder Weggeber bereitgestellten Messwerte ermöglichen eine exaktere Einstellung des Walzspaltes, um ein optimales Ein- oder Ausfädeln des Metallbandes und ein optimales Walzen der gewalzten Metallbänder mit einer angestrebten Planheit und einem geforderten Profil zu erzielen. Außerdem erläutert die Anmeldung den Zusammenhang zwischen der Schräglage des Walzspaltes und dem seitlichen Verlaufen des zu walzenden Metallbandes aus dem Walzspalt des Walzgerüstes.

Die internationale Veröffentlichung WO 2006/119984, die die Basis für den Oberbegriff von Anspruch 1 bildet, offenbart ein Verfahren emee zur gezielten Beeinflussung der Vorbandgeometrie in einem Walzgerüst. Konkret beansprucht diese Patentanmeldung ein Verfahren zum Warmwalzen von Walzgut, wobei zur Verlaufsregelung des Walzgutes sowohl eine Schwenk-Regelung mit einer dynamischen Einstellung des Vorgerüstes und eine Positions- und Kraftregelung von Seitenführungen vorgeschlagen wird, die einem Vorgerüst vor- und nachgeschaltet sind. Die Regelung der Anstellung sowie die Regelung der Anstellung der Seitenführungen sind derart miteinander verknüpft, dass in einem oder in mehreren Stichen gezielt, reversierend oder im Durchlaufbetrieb, eine säbelige oder keilige Bramme in ein gerades und keilfreies Vorband umgeformt wird.

Die Aufgabe der Erfindung besteht darin, ein bekanntes Verfahren zum Betreiben eines Walzgerüstes mit einer Schräglagenregelung und einer damit gekoppelten Kraft- oder Positionsregelung zur Ansteuerung von Seitenführungslinealen dahingehend weiterzubilden, dass die Kraft- oder Positions-Sollwerte für die Ansteuerung von sowohl der Anstellung, als auch der Seitenführungslineale im Hinblick auf eine Vermeidung einer Säbelbildung bei dem Metallband im Auslauf des Walzgerüstes besser ermittelt werden.

Diese Aufgabe wird durch das in Anspruch 1 beanspruchte Verfahren gelöst. Dieses ist dadurch gekennzeichnet, dass optional ein Ist-Versatz des Metallbandes nach dem Walzen gegenüber der Mittenlinie des Walzgerüstes ermittelt wird; dass die Ist-Keiligkeiten und/oder der Ist-Versatz auf Zulässigkeit hin überprüft wird; und dass die Kopplung nur dann durchgeführt wird, wenn entweder die ermittelte Ist-Keiligkeit größer ist als eine vorgegebene maximal zulässige Keiligkeit und/oder wenn der ermittelte Ist-Versatz des Metallbandes nach dem Walzen unzulässig ist, weil er größer als eine vorgegebene maximal zulässige Außermittigkeit ist; und dass die Kopplung dann folgenden Schritt aufweist: Individuelles Ansteuern des Seitenführungslineals - in Transportrichtung des Metallbandes gesehen - auf mindestens einer der beiden Seiten im Einlauf und/oder im Auslauf des Walzgerüstes mit einem individuell nach Maßgabe der ermittelten Ist-Keiligkeit und/oder nach Maßgabe des ermittelten Ist-Versatzes vorgegebenen Kraft- oder Positions-Sollwertes zum Verhindern einer Säbelbildung bei dem aus dem Walzgerüst auslaufenden Metallband.

In Kurzform: Die Lösung der Aufgabe besteht darin, dass die Kraft- oder Positions-Sollwerte für die Ansteuerung der Seitenführungslineale nach Maßgabe der für die Schwenklagenregelung bereits ermittelten Ist-Keiligkeit und/oder nach Maßgabe des ermittelten Ist-Versatzes berechnet werden.

Der beanspruchte Grundregelkreis in Form der Schwenkregelung dient zur Erfassung und Behebung einer Keilform des zu walzenden Metallbandes. Eine eventuelle Keilform in dem einlaufenden Metallband wird durch eine Schwenkvorgabe kompensiert, d.h. die Anstellzylinder des Walzgerüstes erhalten abweichende Werte hinsichtlich ihrer Stellposition oder ihrer Stellkraft, um auf diese Weise abweichende Dickenwerte des Metallbandes in seiner Breitenrichtung zu kompensieren. Insgesamt ermöglicht das beanspruchte Verfahren eine ressourceneffiziente Produktion in Warmwalzstraßen für Flachprodukte. Es ermöglicht eine Erhöhung der Produktivität und des Materialausbringens durch eine Reduktion von Störzeiten. Die Eigenschaften und die Qualität des zu walzenden Metallbandes werden optimiert und der Anlagenbediener wird bei der Steuerung des Bandlaufes entlastet.

Erfindungsgemäß wird der beanspruchte Koppelschritt nur dann durchgeführt, wenn entweder die ermittelte Ist-Keiligkeit größer ist als eine vorgegebene maximal zulässige Keiligkeit und/oder wenn der ermittelte Ist-Versatz des Metallbandes nach dem Walzen unzulässig ist, weil er größer als eine vorgegebene maximalzulässige Außermittigkeit ist. Nur wenn mindestens eines der besagten Limits überschritten ist, wird zusätzlich zu der beanspruchten Schwenk-Regelung auch die beanspruchte Positions- oder Kraftregelung der Seitenführungen aktiviert. Anders ausgedrückt: es werden dann zusätzlich zur Korrektur der Stellwerte der Anstellzylinder im Rahmen der Schwenk-Regelung auch die Seitenführungslineale mit einem Korrekturwert im Hinblick auf eine vorgegebene Sollposition oder eine vorgegebene Soll-Kraft, je nach aktuellem Stellglied der Seitenführungslineale angestellt. Die Seitenführungslineale sollten - in Transportrichtung des Metallbandes gesehen - auf jeder Seite individuell ansteuerbar sein.

Gemäß einem ersten Ausführungsbeispiel zielt die Schwenkregelung darauf ab, dass die Regeldifferenz zwischen der ermittelten Ist-Keiligkeit des Metallbandes und der vorgegebenen Soll-Keiligkeit möglichst zu Null wird. D.h., die Dicke des zu walzenden Metallbandes soll nach Möglichkeit auf der Antriebsseite und der Bedienseite des Walzgerüstes, d. h. am linken und am rechten Rand gleich sein, soweit nicht gewisse Abweichungen toleriert werden.

Gemäß einem weiteren Ausführungsbeispiel der Erfindung erfolgt das Ermitteln der Ist-Keiligkeit und/oder des Ist-Versatzes indirekt, indem diese Ist-Werte aus mindestens einer der folgenden direkt messbaren Größen abgeleitet werden. Dabei handelt es sich beispielsweise um die Differenz Walzkraft, also dem Unterschied der antriebsseitigen und bedienseitigen über Druckmessung erfassten Walzkraft an den Anstellzylindern des Walzgerüstes. Weiterhin direkt als Messgröße vergleichbar sind die Ist-Positionen der Anstellzylinder und schließlich die walzspaltnahe Positionsmessung der Biegezylinder in dem Walzgerüst. Insbesondere die walzspaltnahe Positionsmessung der Biegezylinder ermöglicht eine sehr genaue Aussage über die Ableitung der Ist-Keiligkeit.

Alternativ kann eine direkte Messung der Keiligkeit erfolgen. Mindestens eine der vier genannten Messungen muss erfolgen, um überhaupt eine Aussage über die Ist-Keiligkeit aus diesen Messwerten ableiten zu können. Weil die besagten Messwerte auch eine Aussage über die zentrische oder außerzentrische Lage des Metallbandes im Walzstreit ergeben, kann zusätzlich oder alternativ auch eine Aussage über die Mittellage bzw. den Ist-Versatz des Metallbandes abgeleitet werden.

In der Berechnungseinrichtung für die Berechnung der Soll-Positionen oder der Soll-Kräfte für die Seitenführungslineale
- können in einfacher Ausführung Wertepaare tabellarisch hinterlegt sein, so dass z.B. einem Keilwert von x mm eine Verschiebung des Lineals um y mm (Soll-Position) zugewiesen wird; oder
- kann in einer alternativen Ausführung eine x-y Stellkurve hinterlegt werden, die auf einer Berechnungsformel unter Berücksichtigung von Umformwiderständen, Gerüststeifigkeit etc. beruht; oder
- kann in einer weiteren alternativen Ausführung ein komplettes Umformmodell hinterlegt sein, das den Materialfluss und die komplette Umformung des Metallbandes im Walzgerüst für die einzustellenden einlaufseitigen Bedingungen berücksichtigt.

Die Erfindung sieht primär vor, dass die Seitenführungslineale über Aktuatoren mit den zuvor gegebenen Soll-Werten einfach angesteuert werden (ohne rückgekoppelten Regelkreis). Alternativ kann die Ansteuerung jedoch auch in Form eines Positions- oder Kraft-Regelkreises erfolgen.

Das erfindungsgemäße Verfahren ist sowohl für Vorwalzstraßen wie auch für Fertigwalzstraßen einsetzbar.

Der Beschreibung ist eine Figur beigefügt, welche das erfindungsgemäße Verfahren schematisch veranschaulicht.

In der oberen Hälfte enthält die Figur eine Darstellung der Schwenkregelung 100 und in der unteren Hälfte ist in der Figur die Ansteuerung 300 der Seitenführungslineale 350 veranschaulicht.

Die Schwenkregelung 100 und die Ansteuerung 300 der Seitenführungslineale sind gekoppelt über einen Block 170 zur Ableitung bzw. Berechnung der Ist-Keiligkeit des Metallbandes und/oder dessen Ist-Versatz aus direkt gemessenen Messwerten sowie einer Zulässigkeitsabfrage 200.

Die Schwenkregelung 100 wird durch einen klassischen Regelkreis repräsentiert. Dieser besteht aus einer Berechnungseinheit 110 zur Berechnung einer vorzugegebenen Soll-Keiligkeit bzw. eines Soll-Schwenkwertes der Arbeitswalzen zur Einstellung des Walzspaltes in dem Walzgerüst 150. Im Rahmen der Schwenkregelung wird die berechnete Soll-Keiligkeit verglichen mit der in dem Block 170 berechneten tatsächlichen Ist-Keiligkeit. Die Differenz von Soll-Keiligkeit und Ist-Keiligkeit wird in dem Vergleicher 120 ermittelt und als sogenannte Regeldifferenz e auf einen nachgeschalteten Regler 130 ausgegeben. Der Regler 130 berechnet aus der Regeldifferenz e als Eingangsgröße ein Stellsignal für ein Stellglied 140; hier bei der Schwenkregelung wird das Stellglied durch die Anstellzylinder der Arbeitswalzen in dem Walzgerüst gebildet. Die Anstellzylinder werden im Rahmen der Regelung nach Maßgabe des besagten Stellsignals in dem Walzgerüst 150 angestellt auf einen dementsprechenden Walzspalt. Die besagte Schwenkregelung 100 zeichnet sich durch eine Rückkopplung aus, bei welcher in einem weiteren Verfahrensschritt die Position der Anstellzylinder (Schritt 160-2) und/oder die Position der Biegezylinder des Walzgerüstes (Verfahrensschritt 160-1) und/oder die Differenzkraft der Anstellzylinder (Verfahrensschritt 160-3) direkt gemessen wird, um daraus in dem besagten Block 170 die Ist-Keiligkeit und/oder den Ist-Versatz rechnerisch abzuleiten, d.h. indirekt zu erfassen. Alternativ kann die Ist-Keiligkeit aus einer direkten Messwerterfassung am Metallband (160-4) erfolgen. Gleiches gilt für eine Messwerterfassung der Außermittigkeit des Metallbandes (160-5)

In einem nachfolgenden Abfrageschritt 200 werden der ermittelte Ist-Versatz und/oder die ermittelte Ist-Keiligkeit dahingehend überprüft, ob sie zulässig sind, d.h. ob sie jeweils unterhalb von vorgegebenen maximalen Grenzwerten liegen. Wenn beide Ist-Werte insofern zulässig sind, erfolgt erfindungsgemäß keine spezielle Ansteuerung der Seitenführungslineale 350; sondern diese verbleiben vielmehr in fest-eingestellten Führungspositionen zur mittigen Führung des Bandes in den Walzspalt. Wenn die Zulässigkeitsabfrage bejaht wird, bedeutet dies, dass bei dem aus dem Walzgerüst 150 auslaufenden Metallband keine unzulässig große Säbelbildung erkannt bzw. erwartet wird und dass deshalb keine Korrektur des Bandlaufs des Metallbandes durch die Seitenführungslineale erforderlich ist.

Anders ist die Situation, wenn einer der beiden Ist-Werte, d.h. die ermittelte Ist-Keiligkeit oder der ermittelte Ist-Versatz des auslaufenden Metallbandes den jeweils vorgegebenen maximal zulässigen Grenzwert überschreitet. Dann ist eine Korrektur des Bandlaufs des Metallbandes durch die Seitenführungslineale erforderlich. Die Ansteuerung der Seitenführungslineale 350 kann auf Position oder auf Kraft erfolgen. Dazu wird in einer Positionsberechnungseinheit 310 ein Positionssollwert berechnet, auf den das Seitenführungslineal 350 mit Hilfe eines Stellgliedes 340, beispielsweise eines Hydraulikzylinders angestellt wird.

Alternativ kann mit Hilfe einer Kraft-Berechnungseinheit 310', ein Kraft-Sollwert für ein Seitenführungslineal 350 berechnet werden, wobei das Lineal 350 dann mit Hilfe des Stellgliedes 340 auf den Kraft-Sollwert eingestellt bzw. angestellt wird. Grundsätzlich erfolgt die Anstellung bzw. Ansteuerung der Seitenführungslineale 350 ohne Rückkopplung, d.h. im Rahmen einer einfachen Ansteuerung wie soeben beschrieben.

Alternativ kann die Anstellung der Seitenführungslineale 350 auch in Form einer Positionsregelung oder einer Kraftregelung erfolgen. Bei einer Positionsregelung würde die berechnete Sollposition des jeweiligen Seitenführungslineals mit einer zuvor in einem Verfahrensschritt 360 messtechnisch erfassten Ist-Position des Seitenführungslineals 350 verglichen, um daraus eine Positions-Regeldifferenz eₚ zu ermitteln. Die Positions-Regeldifferenz würde als Eingangsgröße auf einen Positionsregler 330 gegeben, welcher daraus ein Positions-Stellsignal für das Stellglied 340 ermittelt. Das Stellglied 340 würde dann das Seitenführungslineal 350 nach Maßgabe des ermittelten Positions-Stellsignals ansteuern. Analog würde bei einer Kraftregelung, die in dem Berechnungsschritt 310' berechnete Sollkraft mit einer zuvor in einem Messschritt 360' messtechnisch ermittelten Ist-Kraft in einer Vergleichseinrichtung 320' verglichen, um daraus eine Kraft-Regeldifferenz e_{K} zu berechnen. Diese Kraft-Regeldifferenz würde als Eingangsgröße auf einen Kraftregler 330' gegeben, der daraus ein Kraft-Stellsignal für das Stellglied 340 ermittelt. Dieses Stellglied 340 steuert dann das Seitenführungslineal 350 nach Maßgabe des besagten Kraft-Stellsignals an.

Dadurch, dass eine Messung im Walzgerüst oder in Bandlaufrichtung nach dem Walzgerüst auch auf eine Einstellung der Lineale vor dem Walzgerüst wirken kann, wird die Keiligkeit und/oder Mittigkeit der nachfolgenden Bandlängenabschnitte verbessert. Dadurch, dass eine Messung im Walzgerüst oder in Bandlaufrichtung nach dem Walzgerüst auch auf eine Einstellung der Lineale nach dem Walzgerüst wirken kann, wird die Keiligkeit und/oder Mittigkeit des aktuell gemessenen Bandlängenabschnitts verbessert.

### Bezugszeichenliste

100 Schwenkregelung
110 Berechnungseinheit für Sollwert für Keiligkeit bzw. für den Schwenkwert der Arbeitswalzen
120 Keiligkeitsvergleicher
130 Schwenkregler
140 Stellglied, insbesondere Anstellzylinder
150 Walzgerüst
160-1 Messung der Position der Biegezylinder
160-2 Messung der Position der Anstellzylinder
160-3 Messung der Differenzwalzkraft der Anstellzylinder
160-4 Messung der Ist-Keiligkeit des Metallbandes
160-5 Messung der Aussermittigkeit/Versatz
170 Berechnungseinrichtung für die Ist-Keiligkeit und/oder den Ist-Versatz
200 Zulässigkeitsabfrage
300 Ansteuerung der Seitenführungslineale
310 Berechnungseinrichtung für Soll-Position
310' Berechnungseinrichtung für Soll-Kraft für das Seitenführungslineal
320 Vergleicher
320' Vergleicher
330 Positionsregler
330' Kraftregler
340 Stellglied insbesondere Hydraulikzylinder zur Ansteuerung des Seitenführungslineal
350 Seitenführungslineal
360 Messwertermittlung für die Ist-Position des Seitenführungslineals
360' Messwertermittlung für die Ist-Kraft des Seitenführungslineals

## Patentansprüche

1. Verfahren zum Betreiben eines Walzgerüstes (150) zum Walzen von einem Metallband mit mindestens einem im Einlauf und/oder Auslauf des Walzgerüstes - in Transportrichtung des Metallbandes gesehen - auf mindestens einer der beiden Seiten angeordneten Seitenführungslineal zum Führen des Metallbandes, aufweisend folgende Schritte:
Durchführen einer Schwenkregelung (100) , bei der eine Ist-Keiligkeit des Metallbandes ermittelt und auf eine vorgegebene Soll-Keiligkeit geregelt wird durch dynamische Anstellung der Arbeitswalzen in dem Walzgerüst; und
Durchführen einer Positions- oder Kraftansteuerung (300) des mindestens einen Seitenführungslineals (350);
wobei die Schwenkregelung und die Positions- oder Kraftansteuerung (300) des Seitenführungslineals (350) miteinander gekoppelt werden können;
**dadurch gekennzeichnet,**
**dass** optional ein Ist-Versatz des Metallbandes (160-5) nach dem Walzen gegenüber der Mittenlinie des Walzgerüstes (150) ermittelt wird;
**dass** die Ist-Keiligkeiten und/oder der Ist-Versatz auf Zulässigkeit hin überprüft wird; und
**dass** die Kopplung nur dann durchgeführt wird, wenn entweder die ermittelte Ist-Keiligkeit größer ist als eine vorgegebene maximal zulässige Keiligkeit und/oder wenn der ermittelte Ist-Versatz des Metallbandes nach dem Walzen unzulässig ist, weil er größer als eine vorgegebene maximal zulässige Außermittigkeit ist;
und **dass** die Kopplung dann folgenden Schritt aufweist:
Individuelles Ansteuern des Seitenführungslineals (350) - in Transportrichtung des Metallbandes gesehen - auf mindestens einer der beiden Seiten im Einlauf und/oder im Auslauf des Walzgerüstes (150) mit einem individuell nach Maßgabe der ermittelten Ist-Keiligkeit und/oder nach Maßgabe des ermittelten Ist-Versatzes vorgegebenen Kraft- oder Positions-Sollwert zum Verhindern einer Säbelbildung bei dem aus dem Walzgerüst auslaufenden Metallband.

2. Verfahren nach Anspruch 1,
**dadurch gekennzeichnet,**
**dass** beim Regeln der Ist-Keiligkeit des Metallbandes auf die vorgegebene Soll-Keiligkeit eine Regeldifferenz (e) zwischen der Soll- und der Ist-Keiligkeit ermittelt wird; und
**dass** über die Kraft und/oder die Position der Anstellzylinder (140) der Arbeitswalzen als Stellglieder die Kontur für den Walzspalt nach Maßgabe der ermittelten Regeldifferenz (e) individuell derart vorgegeben und eingestellt wird, dass die Regeldifferenz nach dem Walzen des Metallbandes möglichst zu Null wird.

3. Verfahren nach einem der vorangegangenen Ansprüche,
**dadurch gekennzeichnet,**
**dass** das Ermitteln der Ist-Keiligkeit und/oder des Ist-Versatzes (170) indirekt erfolgt durch Ableiten aus mindestens einer der folgenden erfassten Größen:
der Ist-Positionen der Biegezylinder des Walzgerüstes (160-1); und/oder
der Ist-Positionen der Anstellzylinder (160-2); und/oder
der Differenzkraft der Anstellzylinder (160-3)
oder direkt erfolgt durch
Messen der Ist-Keiligkeit (160-4) des Bandes; und/oder
Messen der Aussermittigkeit/des Versatzes (160-5) des Metallbandes.

4. Verfahren nach einem der vorangegangenen Ansprüche,
**dadurch gekennzeichnet,**
**dass** das individuelle Ansteuern der Seitenführungslineale (350) auf mindestens einer der beiden Seiten im Einlauf- und/oder im Auslauf des Walzgerüstes (150) in Form einer Kraft-Regelung erfolgt, aufweisend folgende Teilschritte:
Messen der Ist-Kraft (360') auf ein jeweiliges Seitenführungslineal (350);
Ermitteln einer Kraft-Regeldifferenz (eₖ) zwischen der vorgegebenen Soll-Kraft und der gemessenen Ist-Kraft; und
Ansteuern eines Anstellglieds (340) zum kraftmäßigen Anstellen des jeweiligen Seitenführungslineals (350) nach Maßgabe der Kraft-Regeldifferenz derart, dass die Kraft-Regeldifferenz (eₖ) möglichst zu Null wird.

5. Verfahren nach einem der Ansprüche 1 bis 3,
**dadurch gekennzeichnet,**
**dass** das individuelle Ansteuern der Seitenführungslineale (350) auf mindestens einer der beiden Seiten im Einlauf- und/oder im Auslauf des Walzgerüstes (150) in Form einer Positions-Regelung erfolgt, aufweisend folgende Teilschritte:
Messen der Ist-Position (360) des jeweiligen Seitenführungslineals (350);
Ermitteln einer Positions-Regeldifferenz (ep) zwischen der vorgegebenen Soll-Position und der gemessenen Ist-Position; und
Ansteuern eines Anstellglieds (340) zum positionsmäßigen Anstellen des jeweiligen Seitenführungslineals (350) nach Maßgabe der Positions-Regeldifferenz (eₚ) derart, dass die Positions-Regeldifferenz möglichst zu Null wird.

6. Verfahren nach einem der vorangegangenen Ansprüche,
**dadurch gekennzeichnet,**
**dass** es sich bei dem Walzgerüst (150) um ein Vorwalzgerüst oder ein Fertigwalzgerüst handelt.

## Claims

1. Method of operating a roll stand (150) for rolling a metal strip with at least one lateral guiding straight-edge, which is arranged in the entry and/or exit of the roll stand on at least one of the two sides as seen in transport direction of the metal strip, for guiding the metal strip, comprising the following steps:
performing a pivot regulation (100) in which an actual wedge shape of the metal strip is determined and regulated to a predetermined target wedge shape by dynamic adjustment of the work rolls in the roll stand; and
performing a positional or force control (300) of the at least one lateral guiding straight-edge (350);
wherein the pivot regulation and the positional or force control (300) of the lateral guiding straight-edge (350) can be coupled with one another;
**characterised in that**
optionally an actual offset of the metal strip (160-5) relative to the centre line of the roll stand (150) after the rolling is determined;
the actual wedge shapes and/or the actual offset is or are checked for allowability; and
the coupling is carried out only when either the determined actual wedge shape is greater than a predetermined maximum permissible wedge shape and/or when the determined actual offset of the metal strip after the rolling is impermissible because it is greater than a predetermined maximum permissible wedge shape;
and the coupling then comprises the following step:
individual control of the lateral guiding straight-edge (350) on at least one of the two sides - as seen in transport direction of the metal strip - in the entry and/or exit of the roll stand (150) by a force or position target value, which is individually predetermined in accordance with the determined actual wedge shape and/or in accordance with the determined actual offset, for prevention of formation of camber in the metal strip exiting the roll stand.

2. Method according to claim 1,
**characterised in that**
a regulating difference (e) between the target and actual wedge shape is determined for the regulation of the actual wedge shape of the metal strip to the predetermined target wedge shape; and
by way of the force and/or position of the adjusting cylinders (140) - as setting elements - of the work rolls the contour for the rolling gap is so individually predetermined and set in accordance with the determined regulating difference (e) that the regulating difference after rolling of the metal strip is as far as possible zero.

3. Method according to one of the preceding claims,
**characterised in that**
determination of the actual wedge shape and/or the actual offset (170) is carried out indirectly by derivation from at least one of the following detected variables:
the actual positions of the bending cylinders of the roll stand (160-1); and/or
the actual positions of the adjusting cylinders (160-2); and/or
the force difference of the adjusting cylinders (160-3)
or is carried out directly by
measuring the actual wedge shape (160-4) of the strip; and/or
measuring the eccentricity/offset (160-5) of the metal strip.

4. Method according to any one of the preceding claims,
**characterised in that**
individual controlling of the lateral guiding straight-edges (350) is carried out on at least one of the two sides in the entry and/or exit of the roll stand (150) in the form of a force regulation, comprising the following sub-steps:
measuring the actual force (360') for a respective lateral guiding straight-edge (350);
determining a force regulating difference (eₖ) between the predetermined target force and the measured actual force; and
controlling an adjusting element (340) for adjustment of the respective lateral guiding straight-edge (350) in terms of force in accordance with the force regulating difference in such a way that the force regulating difference (eₖ) is as far as possible zero.

5. Method according to any one of claims 1 to 3,
**characterised in that**
individual controlling of the lateral guiding straight-edges (350) is carried out on at least one of the two sides in the entry and/or exit of the roll stand (150) in the form of a positional regulation, comprising the following sub-steps:
measuring the actual position (360) of the respective lateral guiding straight-edge (350);
determining a position regulating difference (eₚ) between the predetermined target position and the measured actual position; and
controlling an adjusting element (340) for adjustment of the respective lateral guiding straight-edge (350) in terms of position in accordance with the position regulating difference (eₚ) in such a way that the position regulating difference is as far as possible zero.

6. Method according to any one of the preceding claims,
**characterised in that**
the roll stand (150) is a roughing stand or a finishing stand.

## Revendications

1. Procédé de fonctionnement d'une cage de laminoir (150) pour le laminage d'une bande métallique, ladite cage étant pourvue, à l'entrée et/ou à la sortie - vus dans le sens de transport de la bande métallique - d'au moins une règle de guidage latérale disposée sur au moins un des deux côtés pour guider ladite bande métallique, le procédé comportant les étapes suivantes :
mise en œuvre d'une régulation d'angle de pivotement (100), au cours de laquelle une conicité réelle de la bande métallique est déterminée et régulée à une conicité de consigne prédéfinie par réglage dynamique des cylindres de travail dans la cage de laminoir ; et
mise en œuvre d'une commande de position ou de force (300) d'au moins une règle de guidage latérale (350) ;
la régulation d'angle de pivotement et la commande de position ou de force (300) de la règle de guidage latérale (350) pouvant être couplées entre elles ;
**caractérisé en ce que**
facultativement, un décalage réel de la bande métallique (160-5) après laminage par rapport à l'axe central de la cage de laminoir (150) est déterminé ;
les conicités réelles et/ou le décalage réel sont vérifiés quant à leur conformité à des tolérances admissibles ; et
le couplage n'est effectué que si la conicité réelle déterminée dépasse une conicité maximale admissible prédéfinie et/ou si le décalage réel de la bande métallique après laminage est inadmissible car supérieur à un désaxage maximal admissible prédéfini ;
et **en ce que** le couplage comprend alors l'étape suivante :
commande individuelle de la règle de guidage latérale (350) - vue dans le sens de transport de la bande métallique - sur au moins un des deux côtés à l'entrée et/ou à la sortie de la cage de laminoir (150), à l'aide d'une consigne de force ou de position individuelle, définie en fonction de la conicité réelle déterminée et/ou du décalage réel déterminé, afin d'éviter une formation de sabre à la sortie de la bande métallique de la cage de laminoir.

2. Procédé selon la revendication 1,
**caractérisé en ce que**
lors de la régulation de la conicité réelle de la bande métallique à la conicité de consigne prédéfinie, une différence de régulation (e) entre la conicité de consigne et la conicité réelle est déterminée ; et
**en ce que**, par l'intermédiaire de la force et/ou de la position des vérins de réglage (140) des cylindres de travail, utilisés comme organes de réglage, le profil de l'ouverture de laminage est spécifié et ajusté individuellement en fonction de la différence de régulation déterminée (e), de sorte que ladite différence de régulation tende vers zéro après le laminage de la bande métallique.

3. Procédé selon l'une quelconque des revendications précédentes,
**caractérisé en ce que**
la détermination de la conicité réelle et/ou du décalage réel (170) est effectuée indirectement par déduction à partir d'au moins une des grandeurs mesurées suivantes :
les positions réelles des vérins de cambrage de la cage de laminoir (160-1) ; et/ou
les positions réelles des vérins de réglage (160-2) ; et/ou
la force différentielle des vérins de réglage (160-3),
ou est effectuée directement par :
mesure de la conicité réelle (160-4) de la bande ; et/ou
mesure du désaxage/décalage (160-5) de la bande métallique.

4. Procédé selon l'une quelconque des revendications précédentes,
**caractérisé en ce que**
la commande individuelle des règles de guidage latérales (350), sur au moins un des deux côtés à l'entrée et/ou à la sortie de la cage de laminoir (150), est réalisée sous forme d'une régulation de force, comportant les sous-étapes suivantes :
mesure de la force réelle (360') exercée sur chaque règle de guidage latérale (350) ;
détermination d'une différence de régulation de force (eₖ) entre la force de consigne prédéfinie et la force réelle mesurée ; et
commande d'un organe de réglage (340) pour l'application de la force sur la règle de guidage latérale (350) concernée, en fonction de ladite différence de régulation de force, de manière que la différence de régulation de force (eₖ) tende vers zéro.

5. Procédé selon l'une quelconque des revendications 1 à 3,
**caractérisé en ce que**
la commande individuelle des règles de guidage latérales (350), sur au moins un des deux côtés à l'entrée et/ou à la sortie de la cage de laminoir (150), est réalisée sous forme d'une régulation de position, comportant les sous-étapes suivantes :
mesure de la position réelle (360) de la règle de guidage latérale (350) concernée ;
détermination d'une différence de régulation de position (eₚ) entre la position de consigne prédéfinie et la position réelle mesurée ; et
commande d'un organe de réglage (340) pour l'ajustement posi-tionnel de la règle de guidage latérale (350) concernée, en fonction de ladite différence de régulation de position (eₚ), de manière que cette différence tende vers zéro.

6. Procédé selon l'une quelconque des revendications précédentes,
**caractérisé en ce que**
la cage de laminoir (150) est une cage de pré-laminage ou une cage de finition.
